# EUROPÄISCHE PATENTSCHRIFT

(11) **EP 1 652 805 B1**
(45) Veröffentlichungstag und Bekanntmachung des Hinweises auf die Patenterteilung: **10.03.2010**
(21) Anmeldenummer: 05109610.5
(22) Anmeldetag: 17.10.2005
(51) Int. Cl.: B26D 1/24

(54) **Separiervorrichtung**
Separator
Séparateur

(30) Priorität: 26.10.2004 DE 102004000034
(43) Veröffentlichungstag der Anmeldung: 03.05.2006
(73) Patentinhaber: Voith Patent GmbH, 89522 Heidenheim (DE)
(72) Erfinder: Stitz, Hermann Albert, 51515, Kürten (DE); Nelles, Josef, 52224, Stolberg (DE); Klupp, Alexander, 41812, Erkelenz (DE)
(74) Vertreter: Kunze, Klaus

(56) Entgegenhaltungen:
- EP-A- 0 829 438
- DE-A1- 3 733 129
- DE-U1- 29 504 644
- DE-U1- 29 509 516
- FR-A- 2 565 216
- US-A- 3 767 131
- US-E- R E36 154
- PATENT ABSTRACTS OF JAPAN Bd. 1996, Nr. 06, 28. Juni 1996 (1996-06-28) & JP 08 039486 A (HITACHI KOKI CO LTD), 13. Februar 1996 (1996-02-13)

## Beschreibung

Die Erfindung bezieht sich auf eine Separiervorrichtung zum Trennen einer Materialbahn, insbesondere einer Papier- oder Kartonbahn, in Bahnlaufrichtung in mehrere Teilbahnen, mit einem Mittel zum bogenförmigen Auftrennen der Teilbahnen.

Eine aus einer Maschine zur Herstellung einer Faserstoffbahn aus einer Faserstoffsuspension erzeugte Materialbahn wird durch Schneideinrichtungen in Längsrichtung in mehrere nebeneinanderlaufende Teilbahnen geschnitten.

Aus der DE 3733129 A1, aus der die Merkmale des Oberbegriffs des Anspruchs 1 bekannt sind, ist eine Vorrichtung zum Trennen von Materialbahnen in zwei Teilbahnen bekannt, mittels der zur Gewährleistung einer exakt mittigen Teilung die Kanten der zu teilenden Materialbahn und der entstandenen Teilbahnen fortlaufend überwachbar sind. Weitere Randüberwachsvorrichtungen im Zusammenhang mit dem Längsteilen von Materialbahnen sind aus der JP 08 039486 und der US 36,154 bekannt.

Aus der DE 295 04 644 U1 ist eine Einrichtung zum Schneiden von elastischem bahnartigen Material bekannt. Es ist mindestens eine quer zur Laufrichtung des bahnartigen Materials verlaufende Führung für ein Messer vorhanden, das das Material schneidet. Mittels einer Klemmeinrichtung lässt sich das Messer in verschiedenen Stellungen längs der Führung befestigen. Jedes Messer ist mittels eines Lagerblocks auf einem Schlitten gelagert, der längs der Führung verschiebbar ist. Auf dem Schlitten ist ferner eine CCD-Kamera befestigt und zwar derart, dass sie in der Lage ist, die von dem Messer in der Materialbahn erzeugte Schneidstelle zu beobachten. Die CCD-Kamera ist beispielsweise eine solche Kamera, welche ihr Blickfeld zeilenweise abtastet und jede Zeile in einzelne Bereiche zu verteilen in der Lage ist. Die Kamera ist auf dem Schlitten ein- und feststellbar so befestigt, dass das von ihr aufgenommene Bild die Schneidstelle und einen kleinen Teil ihrer Umgebung erfassen kann; in dem Erfassungsfeld sollen die Schneidkanten und Teile des Messers erscheinen. Mittels einer Positionserfassung durch die Kamera wird erreicht, dass die Kamera über eine Regeleinrichtung an einen zum Bewegen des Schlittens dienenden Motor einen Befehl zur Bewegung des Schlittens geben kann.

Bevor die Teilbahnen in einer zwei Tragwalzen umfassenden und in einem von diesen gebildeten Walzenbett fluchtend nebeneinanderliegende Wickelrollen aufweisenden Wickelvorrichtung aufgewickelt werden können, müssen die Teilbahnen ausreichend separiert werden, um eine gegenseitige Störung beim Wickelvorgang zu vermeiden. Außerdem müssen sich die einzelnen Wickel nach Beendigung des Wickelvorgangs voneinander trennen lassen.

Als Mittel zur bogenförmigen Auftrennung der Teilbahnen dienen beispielsweise Walzen, die über ihre gesamte Breite konvex durchgebogen sind, so dass die Teilbahnen, die über eine derartige Walze geführt werden, im Bereich einiger Zehntel Millimeter voneinander getrennt werden. Dieselbe Wirkung lässt sich auch eine sogenannte Röllchenstreichleiste erreichen. Hierbei sind auf einer sich quer zur Bahnlaufrichtung erstreckenden Leiste viele Röllchen drehbar angeordnet, die durch motorische Antriebe in Richtung zu den Teilbahnen bewegbar sind und gegen diese derart drücken können, dass die Teilbahnen geringfügig auseinanderlaufen.

Aus der DE 295 09 516 U1 ist eine weitere Separierungseinrichtung für Aufwickelvorrichtungen für in mehrere Teilbahnen längsgeteilte Warenbahnen bekannt. Dabei sind mindestens zwei im wesentlich parallel zueinander angeordnete und in die gleiche Richtung durchgebogene Walzen mit einem Ständer zur schwenkbaren Lagerung der Walzen um eine gemeinsame Schwenkachse vorhanden. Der Ständer nimmt ein Traggestell zur drehbaren Lagerung der beiden Walzen um ihre jeweilige Drehachse und zum Verschwenken der beiden Walzen bezüglich des Ständers um die gemeinsame Schwenkachse auf.

Andererseits wird in der EP 0 829 438 B1 eine Stützwalzen-Wickelmaschine beschrieben. In diesem Fall wird eine Materialbahn, auf eine Stützrolle gestützt, auf eine Wickelhülse aufgewickelt, während sie durch einen Spalt tritt, der zwischen der Stützrolle und der zu erzeugenden Wickelrolle ausgebildet ist, wobei die Wickelrolle zusätzlich durch eine weitere, zwei kleine Rollen umfassende Vorrichtung gestützt wird. In einer Stützwalzen-Wickelmaschine kann ebenfalls entweder nur eine einzige Wickelrolle gewickelt werden oder eine Mehrzahl von Wickelrollen, die jeweils in Wickelstationen durch einzelne Spannvorrichtungen gehalten werden, wobei die Spannvorrichtungen die Wickelrollen im Wechsel zu beiden Seiten von einer durch den Mittelpunkt der Stützrolle hindurchlaufenden senkrechten Achse halten, wobei die Verbindungslinien zwischen den Mittelpunkten der Wickelrollen und der Stützrolle jeweils nach beiden Seiten von der Senkrechten unter einem spitzen Winkel geneigt sind.

Es ist die Aufgabe der Erfindung, eine sichere Separierung der aus einer Materialbahn in einer Schneideinrichtung entstehenden Teilbahnen zu gewährleisten.

Erfindungsgemäß wird diese Aufgabe durch eine Vorrichtung gemäß des Anspruchs 1 gelöst.

Durch die Erfindung wird ein automatisierter Betrieb von Separiervorrichtungen ermöglicht. Im Unterschied zum Stand der Technik ist es gemäß der Erfindung nicht mehr erforderlich, dass ein Bediener manuell in den Bahntrennvorgang eingreift. Die Trennung der Schnitte der Materialbahn, insbesondere der Papierbahn, wird nun durch die Überwachungseinrichtung erfasst. Die für die Bahntrennung erforderlichen Komponenten lassen sich nun derart verstellen, bis die gewünschte Trennung der Schnitte erreicht ist. Selbst bei schwankender Qualität des Materials der Faserstoffbahn wird der Ausschuss durch eine vollautomatische Überwachung der Separiervorrichtungen verringert.

Vorteilhafte Weiterbildungen ergeben sich aus den Unteransprüchen, der Beschreibung und den Zeichnungen.

Erfindungsgemäß sind mehrere Überwachungseinrichtungen nebeneinander angeordnet, wobei jede von ihnen zwei aneinander angrenzende Schnittkanten von Teilbahnen überwacht.

Vorzugsweise sind die Überwachungseinrichtungen in Bahnlaufrichtung und/oder quer zur Bahnlaufrichtung verfahrbar, insbesondere verschwenkbar, angeordnet, so dass sich sämtliche Teilbahnen überwachen lassen und die Überwachungseinrichtungen nach Bedarf an kritische Stellen im Verlauf der Teilbahnen geschwenkt werden können.

Bei einer Separiervorrichtung ist es von Vorteil, wenn von der Überwachungseinrichtung erzeugte und bewertete Signale, insbesondere die, die Positionen der Schnittkanten der Teilbahnen entsprechen, einer Steuer- oder Regeleinrichtung zugeführt werden, so dass eine motorische Verstellung der als Stellglied dienenden Separiervorrichtung, d. h. der Röllchen in der Separiervorrichtung, automatisch erfolgt. Auf diese Weise lassen sich die Abstände der Teilbahnen aufgrund von Steuer- oder Regelsignalen einstellen. Anstelle oder zusätzlich zu einer Vielzahl von Röllchen kann auch eine Breitstreckwalze oder eine Kombination aus mehreren Breitstreckwalzen mit jeweils konvex gebogener Mantelfläche vorhanden sein, wobei sich die Bogenhöhe und/oder die Achslage der einen Breitstreckwalze oder der mehreren Breitstreckwalzen aufgrund von Signalen aus einer Steuer- oder Regeleinrichtung verstellen lässt bzw. lassen.

Mit Vorteil lassen sich somit die Überwachungseinrichtungen im Bereich einer Röllchenstreichleiste, einer Breitstreckwalze oder einer zwei schwenkbar auf einem Traggestell angeordnete Breitstreckwalzen umfassenden Anordnung einsetzen. Im Fall dieser Anordnung lassen sich vorzugsweise beide Breitstreckwalzen aufgrund von erfindungsgemäß gewonnenen optischen Signalen verstellen.

In der Erfindung sind die Überwachungseinrichtungen Kameras, insbesondere CCD-Kameras. Die Überwachungseinrichtungen können aber auch mit elektromagnetischen Wellen im nicht-sichtbaren Bereich arbeiten.

Nachstehend wird die Erfindung in einem Ausführungsbeispiel anhand der einzigen Figur näher erläutert. Diese zeigt eine perspektivische Ansicht auf eine Separiervorrichtung mit einer Röllchenstreichleiste.

Eine in einer Maschine zur Herstellung einer Faserstoffbahn aus einer Faserstoffsuspension erzeugte Faserstoffbahn 1 (Figur) wird über eine Breitstreckwalze 2 geführt. Die Breitstreckwalze 2 hat eine bombierte Form, d. h. sie weist einen konvex gekrümmten Mantel 3 auf, der dazu dient, die Faserstoffbahn 1 quer zur Bahnlaufrichtung zu strecken.

Anschließend wird die Faserstoffbahn 1 durch jeweils ein Untermesser und ein Obermesser umfassende Schneideinrichtungen 4, 5, 6 in zueinander parallele Teilbahnen 7, 8, 9, 10 geschnitten. Die Teilbahnen 7 bis 10 werden, bevor sie einer Wickelvorrichtung zugeführt werden, einer Einzelbahn-Separiervorrichtung 11 zugeführt, durch die sie jeweils einen Abstand zwischen 0 und 3 mm, vorzugsweise zwischen 0,5 und 1 mm, erhalten. Dadurch geraten die Wickelrollen, zu denen die Teilbahnen 7 bis 10 während des gemeinsamen Aufwickelns in der der Separiervorrichtung 11 in Bahnlaufrichtung nachfolgenden Wickelvorrichtung aufgewickelt werden, nicht miteinander in Berührung, und seitliche Beschädigungen der Wickel werden verhindert.

Die Separiervorrichtung 11 weist entweder eine zweite Breitstreckwalze auf, die dieselbe Form hat wie die Breitstreckwalze 2, oder es ist eine Röllchenstreichleiste 12 vorhanden, die eine Vielzahl von über die gesamte Bahnbreite aller Teilbahnen 7 bis 10 nebeneinander angeordneten Röllchen 13 umfasst. Diese sind jeweils einzeln durch motorische Verstelleinrichtungen 14 verstellbar, um partiell auftretende Bahnfehler in den Teilbahnen 7 bis 10, insbesondere an deren Rändern, durch Nachjustierung der Bogeneinstellung, die die Röllchen 13 miteinander bilden, auszugleichen.

Zur Überwachung des Verlaufs der Teilbahnen 7 bis 10 sind als optische Überwachungseinrichtungen Kameras 15, 16, 17 oberhalb oder unterhalb des Verlaufs der Teilbahnen 7 bis 10 im Bereich der Separiervorrichtung 11 angeordnet. Die Kameras 15 bis 17 sind vorzugsweise auf einer (nicht dargestellten) Traverse angeordnet. Die Kameras 15 bis 17 sind zusätzlich in Bahnlaufrichtung verschwenkbar, so dass sie den Bereich der Schnittkanten zwischen den Teilbahnen 7 bis 10 über eine große Länge beobachten können. Zusätzlich oder alternativ sind sie quer zur Bahnlaufrichtung verschwenkbar.

Alternativ lässt sich auch vorsehen, dass die Kameras 15 bis 17 auf Führungsschienen parallel zu den Schnittkanten der Teilbahnen 7 bis 10 verschoben werden können. In diesem Fall können die Kameras 15 bis 17 zusätzlich in Querrichtung verschwenkbar sein.

Alternativ ist vorgesehen, dass die Kameras 15 bis 17 auf jeweils eigenen Führungen, beispielsweise versetzt zueinander, quer zur Bahnlaufrichtung verschiebbar angeordnet sind. Die Kameras 15 bis 17 lassen sich jeweils einzeln verschieben und/oder verschwenken.

Die Kameras 15 bis 17 erzeugen aus den von den Teilbahnen 7 bis 10, insbesondere von den Bereichen ihrer Schnittkanten, aufgenommenen Bildern elektronische Signale, die einer Steuer- oder Regeleinrichtung als Führungsgrößen zugeführt werden, in der sie ausgewertet werden. Durch einen Vergleich mit Soll-Werten werden in der Steuer- bzw. der Regeleinrichtung Stell- bzw. Regelgrößen gewonnen, die den Röllchen 13 zugeführt werden, um deren Position entsprechend dem Verlauf der Teilbahnen 7 bis 10 anzupassen. Auf diese Weise gewährleistet die Erfindung eine andauernde und ununterbrochene Überwachung der Separiervorrichtung. Es versteht sich, dass sich die Kameras 15 bis 17 auch derart verfahren oder verschwenkt werden können, dass zusätzlich auch die Schneidmesser oder die Schneideinrichtungen 4 bis 6 in ihrer Funktion überwacht werden.

### Bezugszeichenliste

- 1: Faserstoffbahn
- 2: Breitstreckwalze
- 3: Mantel
- 4: Schneideinrichtung
- 5: Schneideinrichtung
- 6: Schneideinrichtung
- 7: Teilbahn
- 8: Teilbahn
- 9: Teilbahn
- 10: Teilbahn
- 11: Separiervorrichtung
- 12: Röllchenstreichleiste
- 13: Röllchen
- 14: Verstelleinrichtungen
- 15: Kamera
- 16: Kamera
- 17: Kamera

## Patentansprüche

1. Separiervorrichtung (11) zum Trennen einer Materialbahn (1), insbesondere einer Papier- oder Kartonbahn, in Bahnlaufrichtung in mehrere Teilbahnen (7, 8, 9, 10) mit einem Mittel (12) zum bogenförmigen Auftrennen der Teilbahnen (7, 8, 9, 10),
**dadurch gekennzeichnet,**
**dass** die Teilbahnen durch mehrere Schnitte mehrerer Schneideinrichtungen erzeugt werden und dass im Bereich des Mittels (12) mehrere Kameras (15, 16, 17) nebeneinander angeordnet sind, wobei jede von ihnen zwei aneinander angrenzende Schnittkanten von Teilbahnen überwacht, wodurch der Abstand der Teilbahnen (7, 8, 9 ,10) überwachbar ist.

2. Separiervorrichtung (11) nach dem vorhergehenden Anspruch,
**dadurch gekennzeichnet,**
**dass** von den Kameras (15, 16, 17) erzeugte Signale, die Positionen der Schnittkanten der Teilbahnen (7, 8, 9, 10) entsprechen, einer Steuer- oder Regeleinrichtung zuführbar sind und dass die Abstände der Teilbahnen aufgrund von Steuer- bzw. Regelsignalen durch Stellglieder, insbesondere durch eine Röllchenstreichleiste oder eine Breitstreckwalze, einstellbar sind.

3. Separiervorrlchtung (11) nach einem der vorhergehenden Ansprüche,
**dadurch gekennzeichnet,**
**dass** mindestens eine Kamera (15, 16, 17), eine CCD-Kamera ist.

## Claims

1. Separating device (11) for dividing a material web (1), in particular a paper or board web, in the web running direction into a plurality of part webs (7, 8, 9, 10), having a means (12) for separating the part webs (7, 8, 9, 10) in a curve,
**characterized in that**
the part webs are produced by a plurality of cuts by a plurality of cutting devices and **in that**, in the area of the means (12), a plurality of cameras (15, 16, 17) are arranged beside one another, each of them monitoring two mutually adjacent cut edges of part webs, by which means the spacing between the part webs (7, 8, 9, 10) can be monitored.

2. Separating device (11) according to the preceding claim,
**characterized in that**
signals generated by the cameras (15, 16, 17), which correspond to positions of the cut edges of the part webs (7, 8, 9, 10), can be supplied to an open-loop or closed-loop control device, and **in that** the spacings between the part webs can be adjusted by actuators, in particular by a roller spreader bar or a spreader roll.

3. Separating device (11) according to one of the preceding claims,
**characterized in that**
at least one camera (15, 16, 17) is a CCD camera.

## Revendications

1. Séparateur (11) pour séparer une bande de matériau (1), notamment une bande de papier ou de carton, dans la direction d'avance de la bande, en plusieurs bandes partielles (7, 8, 9, 10), comprenant un moyen (12) pour couper en feuilles les bandes partielles (7, 8, 9, 10),
**caractérisé en ce que**
les bandes partielles sont produites par plusieurs coupes de plusieurs dispositifs de coupe et **en ce que** dans la région du moyen (12), plusieurs caméras (15, 16, 17) sont disposées les unes à côté des autres, chacune d'entre elles surveillant deux arêtes de coupe adjacentes de bandes partielles, de sorte que la distance entre les bandes partielles (7, 8, 9, 10) puisse être surveillée.

2. Séparateur (11) selon la revendication précédente,
**caractérisé en ce que**
des signaux produits par les caméras (15, 16, 17), qui correspondent à des positions des arêtes de coupe des bandes partielles (7, 8, 9, 10), peuvent être acheminés à un dispositif de commande ou de réglage et **en ce que** les distances entre les bandes partielles peuvent être ajustées sur la base de signaux de commande ou de réglage par des organes de commande, en particulier par une nervure de raclage à petits rouleaux ou par un rouleau expanseur.

3. Séparateur (11) selon l'une quelconque des revendications précédentes,
**caractérisé en ce**
**qu'**au moins une caméra (15, 16, 17) est une caméra à CCD.
